# EUROPÄISCHE PATENTSCHRIFT

(11) **EP 2 032 324 B1**
(45) Veröffentlichungstag und Bekanntmachung des Hinweises auf die Patenterteilung: **23.04.2014**
(21) Anmeldenummer: 07785577.3
(22) Anmeldetag: 28.06.2007
(51) Int. Cl.: B28B 1/08, B28B 23/02, E01C 19/48

(54) **VORRICHTUNG UND VERFAHREN ZUM HERSTELLEN VON PROFILIERTEN BETONELEMENTEN**
DEVICE AND METHOD FOR THE PRODUCTION OF PROFILED CONCRETE ELEMENTS
DISPOSITIF ET PROCÉDÉ DE FABRICATION D'ÉLÉMENTS EN BÉTON PROFILÉS

(30) Priorität: 28.06.2006 DE 102006029861
(43) Veröffentlichungstag der Anmeldung: 11.03.2009
(73) Patentinhaber: Holzberger, Matthias, 55413 Weller (DE)
(72) Erfinder: Holzberger, Matthias, 55413 Weller (DE)
(74) Vertreter: Müller, Jochen
(86) Internationale Anmeldenummer: PCT/DE2007/001144
(87) Internationale Veröffentlichungsnummer: WO 2008/000239

(56) Entgegenhaltungen:
- DE-A1- 3 714 581
- FR-A- 1 565 429
- FR-A- 2 172 506
- IT-B- 1 039 969

## Beschreibung

Die Erfindung bezieht sich auf einen Gleitfertiger zum Herstellen von profilierten Betonelementen mit einem auf einer Fertigungsbahn bewegbaren Formteil mit Einsatzprofilen, mindestens einer dem Formteil Beton zuführenden und verdichtenden auf der Fertigungsbahn bewegbaren Einrichtung und einer über die Fertigungsbahn verfahrbaren Zuführeinrichtung für eine Armierung des Betonelementes, und ein Verfahren dazu.

Die DE 81 19 953 U1 beschreibt einen Gleitfertiger zum Herstellen von Fertigteilen aus Beton mit einem die Form der Fertigteile bestimmenden Schalungssatz, der auf einem ersten Rahmen festgelegt ist und Vorrichtungen zum Zuführen und Verdichten von Beton, beispielsweise Betonverteilerkästen, aufweist. Dem ersten Rahmen ist ein zweiter Rahmen zugeordnet, der mit Einrichtungen zum Anschluss und Betrieb der Vorrichtungen des ersten Rahmens, wie Hydraulik-Seilzug-Einrichtungen, elektrische Einrichtungen, einen Motor zum Bewegen von Kern- und Schalungssätzen sowie zum Antrieb der Betonverteilerkästen und dergleichen, versehen ist. Beide Rahmen sind zum gemeinsamen Vorschub auf Schienen über Räder mit untereinander hydraulisch, elektrisch und/oder mechanisch angeschlossenen Vorrichtungen und Einrichtungen ausgelegt. Der zweite Rahmen ist über den ersten Rahmen aufsetzbar sowie lösbar festgelegt und zumindest der erste Rahmen weist die Räder zum Vorschub auf.

Im Weiteren offenbart die DE 30 00 590 A1 eine Vorrichtung zum Herstellen von profilierten Betonelementen mit einem auf einer Fertigungsbahn bewegbaren Formteil mit Einsatzprofilen und mindestens einem dem Formteil Beton zuführenden und verdichtenden, ebenfalls auf der Fertigungsbahn bewegbaren Druckmittel, das als Pumpe ausgebildet ist.

Mit einem aus der FR 1 565 429 A1 bekannten Gleitfertiger werden vorgespannte oder schlaff armierte Betonelemente im Stranggussverfahren hergestellt. Vor dem Betonieren werden wellenförmige Armierungsstäbe manuell an Spanndrähten befestigt und der Gleitfertiger fährt anschließend darüber. Dieses Anbringen der Armierungsstäbe von Hand ist zeitaufwändig und daher teuer. Darüber hinaus ist eine exakte Arbeitsweise erforderlich.

Ferner zeigt die DE 40 22 364 A1 ein Verfahren zur Herstellung von Stahlbetonträgern sowie einen Gleitfertiger zur Durchführung des Verfahrens. Ein in einem ersten Schritt gefertigter Betonstreifen bildet eine nach oben offene Rinne, in die eine als Gitterträger ausgebildete Stahlarmatur eingesetzt wird. Anschließend wird die Rinne mit einem selbstverdichtenden Beton ausgegossen.

Aus der IT 109 30 969 B geht ein Gleitfertiger für Betonelemente hervor, bei dem vor dem Betonieren mit Hilfe einer Zuführungseinrichtung eine Drahtwendel über Spanndrähte gelegt wird. Nach dem Betonieren werden in die Oberseiten der Betonelmente paralell und beabstandet zueinander Bügel mittels einer weiteren Zuführeinrichtung eingesetzt, die der Anbindung von Deckenplatten an die Betonelemente dienen.

Der FR 2 172 506 A ist ein Verfahren zum Herstellen eines profilierten Betonelementes mit einem im Stranggussverfahren arbeitenden Gleitfertiger zu entnehmen, bei dem über eine Zuführeinrichtung einzelne querliegende Armierungsstähle mit Abstand zueinander in das gegossene Betonelement eingesetzt werden. Die Armierungsstähle können unterschiedliche Formen, beispielsweise C-förmig oder hakenförmig, aufweisen.

Schließlich offenbart die DE 37 14 581 A1 eine Vorrichtung zum lagerichtigen Anordnen einer vorgefertigten Bewehrung in einer Stahlbetonelementdeckenplatte, bei der zunächst flüssiger Beton in eine geeignete Schalung eingefüllt, anschließend die vorgefertigte Bewehrung aufgesetzt und durch Rütteln in die erforderliche Lage gebracht wird.

Es ist Aufgabe der Erfindung, einen Gleitfertiger und ein Verfahren der eingangs genannten Art zu schaffen, mit denen jeweils eine kostengünstige und zuverlässige kontinuierliche Fertigung von Betonelementen mit einer Armierung zur Herstellung einer Schubarmierung gewährleistet ist.

Erfindungsgemäß wird die Aufgabe bei dem Gleitflieger dadurch gelöst, dass die Zuführeinrichtung mehrere nebeneinander angeordnete Schlitze aufweist und derart ausgebildet ist, dass mindestens ein wellenförmig gebogener Armierungsstab durch die Zuführeinrichtung in den Beton einbringbar ist, wobei die Umkehrbögen der einen Seite des Armierungsstabes in den Beton und die Umkehrbögen der gegenüberliegenden Seite ins Freie ragen, und der die Zuführeinrichtung eine Führungsvorrichtung für den Armierungsstab zugeordnet ist, die sich von der Zuführeinrichtung bis zu einem der Zuführeinrichtung nachgeschalteten Verdichter erstreckt.

Demnach wird während der Herstellung des Betonelementes in den frischen Beton der Armierungsstab eingesetzt und von dem Beton fixiert. Bei dem wellenförmigen Armierungsstab handelt es sich nicht um einen Gitterträger. Der Armierungsstab ist lediglich in einem Umformverfahren wellenförmig gebogen und stellt ein sehr kostengünstig herstellbares Bauteil dar, während ein Gitterträger, eine teuer zu fertigende Einheit ist, die aus einem Obergurtstab und zwei Untergurtstäben besteht, wobei zwischen den Obergurtstab und jeden Untergurtstab Diagonalstäbe eingeschweißt werden. Durch die Zuführeinrichtung ist der Anteil manueller Tätigkeit bei dem Einbringen des Armierungsstabes wesentlich reduziert, weshalb das Bauteil, beispielsweise ein Deckenträger, ein Fenstersturz, eine Rippen- oder Brückenplatte, verhältnismäßig kostengünstig zu fertigen ist. Im Weiteren ist durch die insbesondere an einen vorhandenen Gleitfertiger anbaubare bzw. angebaute Zuführeinrichtung ein reproduzierbares Montieren des Armierungsstabes sichergestellt. Selbstverständlich ist die Wellenform des Armierungsstabes frei wählbar bzw. unterschiedliche Wellenformen beliebig miteinander kombinierbar, wobei insbesondere periodische, aperiodische, rechteckförmige, trapezförmige und parallelogrammartige Wellenformen verwendet werden. An den ins Freie ragenden Umkehrbögen lassen sich weitere Stahlteile, wie z. B. Gittermatten, befestigen, um eine Schubarmierung herzustellen.

Zweckmäßigerweise ist die Zuführeinrichtung der dem Formteil Beton zuführenden und verdichtenden Einrichtung nachgeordnet. Demzufolge werden zunächst die Konturen des Betonteils weitgehend fertig gestellt und anschließend der Armierungsstab in den bereits verdichteten Beton eingefügt.

Da mit einem Gleitfertiger oftmals sehr lange und/oder breite Betonteile bzw. gleichzeitig Betonteile in einer größeren Anzahl hergestellt werden, ist vorzugsweise die Zuführeinrichtung zum Eintragen mehrerer hintereinander und/oder beabstandet nebeneinander angeordneter Armierungsstäbe ausgebildet. Selbstverständlich können die Armierungsstäbe sowohl unmittelbar hintereinander als auch in einem vorgegebenen Abstand hintereinander angeordnet werden.

Damit der mit Beton bedeckte Abschnitt des Armierungsstabes vollständig von Beton umgeben ist, ist der Zuführeinrichtung der Verdichter nachgeschaltet. Der Armierungsstab wird durch das Verdichten in den Beton eingebettet und es ist nicht erforderlich, zusätzlichen Beton für das Einlagern des Armierungsstabes zuzugeben.

Das Formteil ist zur Bildung mindestens einer Kerbe zur Aufnahme des Armierungsstabes ausgebildet. Die Kerbe erleichtert das Einbringen des Armierungsstabes in den verdichteten Beton und wird bei dem sich an das Einbringen des Armierungsstabes anschließenden Verdichtungsvorgang geschlossen. Falls mehrere Armierungsstäbe nebeneinander montiert werden sollen, werden selbstverständlich Kerben in entsprechender Anzahl vorgesehen.

Um den Armierungsstab in seiner Lage zu fixieren, bis er vom verdichteten Beton umschlossen ist, ist der Zuführeinrichtung eine Führungsvorrichtung für den Armierungsstab zugeordnet, die sich von der Zuführeinrichtung bis zu dem der Zuführeinrichtung nachgeschalteten Verdichter erstreckt. Die Führungsvorrichtung kann im einfachsten Fall aus zwei parallel sowie zueinander beabstandeten Stäben bestehen, zwischen denen der Armierungsstab geführt ist. Sollen mehrere Armierungsstäbe in den Beton eingebracht werden, dann sind selbstverständlich Führungsvorrichtungen in entsprechender Anzahl vorhanden.

Erfindungsgemäß wird die Aufgabe auch dadurch gelöst, dass bei einem Verfahren zum Herstellen eines profilierten Betonelementes mit einem Gleitfertiger, der im Stranggussverfahren arbeitet, mindestens ein wellenförmiger Armierungsstab derart in den Beton eingesetzt wird, dass die Umkehrbögen der einen Seite des Armierungsstabes in den Beton und die Umkehrbögen der gegenüberliegenden Seite ins Freie ragen, und der Beton nach dem Einsetzen des Armierungsstabes verdichtet wird, wobei der Armierungsstab nach dem Einsetzen in den Beton so lange geführt wird, bis der Beton verdichtet ist.

Das erfindungsgemäße Verfahren dient insbesondere zur Herstellung von als Deckenträger ausgebildeten Betonelementen,die mit einer vor Ort mit Beton zu übergießenden Schubarmierung versehen werden und weist die bereits erläuterten Vorteile auf. Insbesondere wird nach dem Einsetzen des Armierungsstabes in den Beton kein zusätzlicher Beton zugeführt, weshalb gegenüber aus dem Stand der Technik bekannten Verfahren ein Arbeitsschritt eingespart wird.

Zweckmäßigerweise werden mehrere wellenförmige Armierungsstäbe mit den entsprechenden Umkehrbögen parallel und beabstandet zueinander gleichzeitig in den Beton gedrückt. Vorzugsweise werden mehrere Armierungsstäbe hintereinander in den Beton eingesetzt. Damit ist die kostengünstige Fertigung entweder eines verhältnismäßig großen Betonteils mit einer Vielzahl von Armierungsstäben oder einer Vielzahl von Betonteilen mit jeweils mindestens einem Armierungsstab sichergestellt.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig.1: eine schematische Seitenansicht einer erfindungsgemäßen Vorrichtung,
- Fig.2: eine Schnittdarstellung gemäß der Linie II-II nach Fig. 1 und
- Fig.3: eine Vorderansicht eines mit der Vorrichtung nach Fig. 1 gefertigten Betonteils.

Die als Gleitfertiger ausgebildete Vorrichtung zum Herstellen von profilierten Betonelementen 1 umfasst zwei Betonsilos 14, 2 mit jeweils zugeordneten Verdichtern 3, 4, um Beton in zwei Schichten auf eine Fertigungsbahn 5 aufzutragen, über die ein Formteil 6 mit Einsatzprofilen bewegbar ist. Im Weiteren ist eine ebenfalls über die Fertigungsbahn 5 verfahrbare Zuführeinrichtung 7 zum Einbringen wellenförmiger Armierungsstäbe 8 in den Beton vorgesehen, die dem zweiten Verdichter 4 nachgeschaltet ist. An die Zuführeinrichtung 7 schließt sich ein weiterer Verdichter 9 an.

Die Zuführeinrichtung 7 weist mehrere nebeneinander ausgerichtete Führungsschlitze 10 auf, um die Armierungsstäbe 8 derart in den Beton einzusetzen, dass die Umkehrbögen 11 der einen Seite in den Beton und die Umkehrbögen 12 der gegenüberliegenden Seite ins Freie ragen. Zwischen der Zuführeinrichtung 7 und dem weiteren Verdichter 9 ist eine Führungsvorrichtung 15 angeordnet, die die Armierungsstäbe 8 in ihrer eingesetzten Lage hält, bis sie von dem verdichteten Beton innig umschlossen und somit gehalten sind.

Mit dem Gleitfertiger lassen sich in Abhängigkeit von dem Formteil 6 beispielsweise als Deckenträger 13 ausgebildete Betonelemente 1 fertigen. Die ins Freie ragenden Umkehrbögen 12 der Armierungsstäbe 8 dienen zunächst zum Anschlagen eines Hebezeuges. Nachdem die Deckenträger 13 auf der Baustelle montiert wurden, werden die Umkehrbögen 12 zur Befestigung einer Schubarmierung verwendet, die anschließend mit Ortbeton übergossen wird.

## Patentansprüche

1. Gleitfertiger zum Herstellen von profilierten Betonelementen (1) mit einem auf einer Fertigungsbahn (5) bewegbaren Formteil (6) mit Einsatzprofilen, mindestens einer dem Formteil (6) Beton zuführenden und verdichtenden auf der Fertigungsbahn (5) bewegbaren Einrichtung und einer über die Fertigungsbahn (5) verfahrbaren Zuführeinrichtung (7) für eine Armierung des Betonelementes (1), **dadurch gekennzeichnet, dass** die Zuführeinrichtung (7) mehrere nebeneinander angeordnete Schlitze (10) aufweist und derart ausgebildet ist, dass mindestens ein wellenförmig gebogener Armierungsstab (8) durch die Zuführeinrichtung (7) in den Beton einbringbar ist, wobei die Umkehrbögen (11) der einen Seite des Armierungsstabes (8) in den Beton und die Umkehrbögen (12) der gegenüberliegenden Seite ins Freie ragen, und der die Zuführeinrichtung (7) eine Führungsvorrichtung (15) für den Armierungsstab (8) zugeordnet ist, die sich von der Zuführeinrichtung (7) bis zu einem der Zuführeinrichtung (7) nachgeschalte - ten Verdichter (9) erstreckt.

2. Gleitfertiger nach Anspruch 1, **dadurch gekennzeichnet, dass** die Zuführeinrichtung (7) der dem Formteil (6) Beton zuführenden und verdichtenden Einrichtung nachgeordnet ist.

3. Gleitfertiger nach Anspruch 1 oder 2, **dadurch gekennzeichnet, dass** die Zuführeinrichtung (7) zum Eintragen mehrerer hintereinander und/oder beabstandet nebeneinander angeordneter Armierungsstäbe (8) ausgebildet ist.

4. Verfahren zum Herstellen eines profilierten Betonelementes (1) mit einem Gleitfertiger, der im Stranggussverfahren arbeitet, wobei mindestens ein wellenförmiger Armierungsstab (8) in den Beton eingesetzt wird **dadurch gekennzeichnet, dass** der wellenförmiger Armierungsstab (8) derart in den Beton eingesetzt wird, dass die Umkehrbögen(11) der einen Seite des Armierungsstabes (8) in den Beton und die Umkehrbögen (12) der gegenüberliegenden Seite ins Freie ragen, und der Beton nach dem Einsetzen des Armierungsstabes (8) verdichtet wird, wobei der Armierungsstab (8) nach dem Einsetzen in den Beton so lange geführt wird, bis der Beton verdichtet ist.

5. Verfahren nach Anspruch 4, **dadurch gekennzeichnet, dass** mehrere wellenförmige Armierungsstäbe (8) mit den entsprechenden Umkehrbögen (11) parallel und beabstandet zueinander gleichzeitig in den Beton gedrückt werden.

6. Verfahren nach Anspruch 4 der 5, **dadurch gekennzeichnet, dass** mehrere Armierungsstäbe (8) hintereinander in den Beton eingesetzt werden.

## Claims

1. Slipformer for the production of profiled concrete elements (1), comprising a mould part (6) which can be moved on a production line (5) and has insert profiles, at least one compacting device which supplies concrete to the mould part (6) and can be moved on the production line (5), and a feed device (7) which can be moved over the production line (5) for reinforcing the concrete element (1), **characterized in that** the feed device (7) has a plurality of slots (10) arranged next to one another and is designed in such a way that at least one reinforcing bar (8), which is bent in a corrugated shape, can be introduced by the feed device (7) into the concrete, wherein the reversal bends (11) of one side of the reinforcing bar (8) project into the concrete and the reversal bends (12) of the opposite side project into free space, and the feed device (7) is assigned a feed apparatus (15) for the reinforcing bar (8), which apparatus extends from the feed device (7) to a compactor (9) arranged downstream of the feed device (7).

2. Slipformer according to Claim 1, **characterized in that** the feed device (7) is arranged downstream of the compacting device which supplies concrete to the mould part (6).

3. Slipformer according to Claim 1 or 2, **characterized in that** the feed device (7) is designed for introducing a plurality of reinforcing bars (8) arranged behind one another and/or at a distance next to one another.

4. Method for producing a profiled concrete element (1) using a slipformer which operates by the extrusion process, wherein at least one corrugated reinforcing bar (8) is inserted into the concrete, **characterized in that** the corrugated reinforcing bar (8) is inserted into the concrete in such a way that the reversal bends (11) of one side of the reinforcing bar (8) project into the concrete and the reversal bends (12) of the opposite side project into free space, and the concrete is compacted after the insertion of the reinforcing bar (8), wherein, after insertion into the concrete, the reinforcing bar (8) is guided until such time as the concrete is compacted.

5. Method according to Claim 4, **characterized in that** a plurality of corrugated reinforcing bars (8) are simultaneously pressed into the concrete parallel and at distance from one another by the corresponding reversal bends (11).

6. Method according to Claim 4 or 5, **characterized in that** a plurality of reinforcing bars (8) are inserted behind one another into the concrete.

## Revendications

1. Fileuse pour la fabrication d'éléments en béton profilés (1), comprenant une pièce moulée (6) pouvant être déplacée sur une chaîne de fabrication (5), comprenant des profilés d'insertion, au moins un dispositif compactant et acheminant du béton à la pièce moulée (6) et pouvant être déplacé sur la chaîne de fabrication (5) et un dispositif d'alimentation (7) pouvant être déplacé sur la chaîne de fabrication (5) pour renforcer l'élément en béton (1), **caractérisée en ce que** le dispositif d'alimentation (7) présente plusieurs fentes (10) disposées les unes à côté des autres et est réalisé de telle sorte qu'au moins une barre de renforcement (8), courbée sous forme ondulée, puisse être introduite dans le béton par le dispositif d'alimentation (7), les coudes de renvoi (11) de l'un des côtés de la barre de renforcement (8) pénétrant dans le béton et les coudes de renvoi (12) du côté opposé sortant à l'air libre, et un dispositif de guidage (15) pour la barre de renforcement (8) est associé au dispositif d'alimentation (7), et s'étend depuis le dispositif d'alimentation (7) jusqu'à un compacteur (9) monté en aval du dispositif d'alimentation (7).

2. Fileuse selon la revendication 1, **caractérisée en ce que** le dispositif d'alimentation (7) est disposé en aval du dispositif compactant et acheminant du béton à la pièce moulée (6).

3. Fileuse selon la revendication 1 ou 2, **caractérisée en ce que** le dispositif d'alimentation (7) est réalisé de manière à introduire plusieurs barres de renforcement (8) disposées les unes derrière les autres et/ou à distance les unes à côté des autres.

4. Procédé de fabrication d'un élément en béton profilé (1) avec une fileuse qui fonctionne selon un procédé de coulée continue, au moins une barre de renforcement de forme ondulée (8) étant insérée dans le béton, **caractérisé en ce que** la barre de renforcement de forme ondulée (8) est insérée dans le béton de telle sorte que les coudes de renvoi (11) de l'un des côtés de la barre de renforcement (8) pénètrent dans le béton et que les coudes de renvoi (12) du côté opposé sortent à l'air libre, et le béton est compacté après l'insertion de la barre de renforcement (8), la barre de renforcement étant guidée après l'insertion dans le béton jusqu'à ce que le béton soit compacté.

5. Procédé selon la revendication 4, **caractérisé en ce que** plusieurs barres de renforcement de forme ondulée (8) sont enfoncées simultanément dans le béton avec les coudes de renvoi correspondants (11) parallèlement et à distance les unes des autres.

6. Procédé selon la revendication 4 ou 5, **caractérisé en ce que** plusieurs barres de renforcement (8) sont insérées les unes derrière les autres dans le béton.
